# EUROPÄISCHE PATENTSCHRIFT

(11) **EP 2 719 655 B1**
(45) Veröffentlichungstag und Bekanntmachung des Hinweises auf die Patenterteilung: **24.02.2016**
(21) Anmeldenummer: 13188007.2
(22) Anmeldetag: 10.10.2013
(51) Int. Cl.: B67C 3/00

(54) **Vorrichtung zum Behandeln von Behältern und Reinigungsverfahren für eine solche Vorrichtung**
Device for the treatment of containers and cleaning method for such a device
Dispositif de traitement de récipients et procédé de nettoyage pour un tel dispositif

(30) Priorität: 10.10.2012 DE 102012109643
(43) Veröffentlichungstag der Anmeldung: 16.04.2014
(73) Patentinhaber: Krones AG, 93073 Neutraubling (DE)
(72) Erfinder: Peter, Michael, 93073 Neutraubling (DE)
(74) Vertreter: Nordmeyer, Philipp Werner

(56) Entgegenhaltungen:
- EP-A2- 1 129 794
- DE-A1- 2 845 646
- DE-A1- 19 643 838
- DE-A1-102011 008 878

## Beschreibung

### Technisches Gebiet

Die vorliegende Erfindung betrifft eine Vorrichtung zum Behandeln von Behältern mit einem Behandlungsmedium in einer Getränkeabfüllanlage, bevorzugt einen Füller, einen Rinser oder einen Sterilisator, sowie ein Verfahren zum Reinigen einer solchen Vorrichtung.

### Stand der Technik

Vorrichtungen zum Behandeln von Behältern in einer Getränkeabfüllanlage, beispielsweise Füller, Rinser oder Sterilisatoren, sind im Stand der Technik bekannt. Diese Vorrichtungen sind häufig als Rundläufermaschinen ausgebildet, in welchen üblicherweise ein umlaufender Rotor vorgesehen ist, mittels welchem die zu behandelnden Behälter in einem kontinuierlichen Prozess behandelt werden. Bei einem Rundläuferfüller werden beispielsweise Behälter von einem Übergabepunkt aufgenommen und dann während des Durchlaufs des Behandlungswinkels über eine Vielzahl von an dem Rotor angeordneten Füllorganen mit dem Getränk befüllt, bevor sie dann an einen nachfolgenden Behandlungsabschnitt übergeben werden.

Der Abfüllbereich einer solchen Rundläufermaschine und insbesondere der Rotor ist üblicherweise mit einem Gehäuse eingehaust, welches unterschiedliche Funktionen erfüllen kann. Zum einen kann ein solches Gehäuse dafür vorgesehen sein, einen Unfallschutz für den umlaufenden Rotor bereitzustellen. Häufig ist ein solches Gehäuse auch dazu geeignet, eine hygienische Isolierung gegenüber der Umgebung bereitzustellen. In diesem Zusammenhang sind besonders aseptische Füller zu nennen, in welchen der Rotor innerhalb eines Gehäuses, welches dann als Isolator bezeichnet wird, angeordnet ist. Innerhalb des Gehäuses, also im Isolatorraum, wird eine sterile Atmosphäre bereitgestellt und das Eindringen von Keimen in diesen Isolatorraum wird über entsprechende Dichtungen unterbunden.

Die entsprechenden Isolatorräume, in welchen die Rotoren solcher Behälterbehandlungsvorrichtungen umlaufend rotieren, müssen periodisch einer Innenreinigung beziehungsweise einer Innensterilisation unterzogen werden. Entsprechend werden die Gehäuseinnenflächen mittels Reinigungsdüsen, welche üblicherweise am Rotor der Behälterbehandlungsvorrichtung angebracht sind, mit einem Reinigungsmedium oder einem Sterilisationsmedium beaufschlagt. Hierzu wird während der Rotation des Rotors das entsprechende Reinigungs- beziehungsweise Sterilisationsmedium der entsprechenden Reinigungsdüse zugeführt, so dass der gesamte Innenraum und insbesondere auch die gesamte Innenfläche des den Rotor einhausenden Gehäuses mit dem entsprechenden Reinigungsbeziehungsweise Sterilisationsmedium beaufschlagt wird.

Ein Zuführen der jeweiligen Medien von den stationären Anlagenkomponenten, beispielsweise einem den Rotor tragenden Gestell, zu den rotierenden Anlagenkomponenten wird üblicherweise über einen so genannten Mediendrehverteiler erreicht. Bei einem bekannten Mediendrehverteiler handelt es sich um eine feststehende Welle, an welcher Medienauslässe vorgesehen sind, auf welcher so genannte Verteilerspuren angeordnet sind, und eine mit dem Rotor drehfest verbundene Hülse, welche über der Welle entsprechend zusammen mit dem Rotor rotiert. Über Dichtungen können unterschiedliche Verteilerspuren gegeneinander abgegrenzt werden, welche jeweils von einem Medienauslass aus der feststehenden Welle das entsprechende Medium abnehmen und dann an eine Weiterleitung innerhalb des Rotors weiterreichen. Die Abdichtungen des Mediendrehverteilers sind verschleißanfällig und weisen daher einen regelmäßigen Wartungsbedarf und ein Leckagepotential auf. Weiterhin sind Dichtungen im Bereich von sterilen Behandlungsräumen, beispielsweise in einem Isolatorraum, unerwünscht, da sich in den hinterschnittenen Bereichen Keime ansiedeln können, wodurch der Reinigungs- beziehungsweise Sterilisierungsaufwand erhöht ist.

Aus der WO 97/18154 A1 ist eine Rotationsverteilerrundläufereinrichtung zur Behandlung von Behältern bekannt, welche eine Drehverbindung für den Fluidtransport aufweist, und in welcher an der Rotorbaugruppe eine Ausflussöffnung für den Austritt eines Reinigungsfluids vorgesehen ist

Die DE 10 2011 008 878 A1 zeigt eine Vorrichtung gemäß dem Oberbegriff von Anspruch 1 sowie ein Füllelement für Behälterbehandlungsmaschinen in Form von Füllmaschinen, eine Behälterbehandlungsmaschine sowie ein Verfahren zum Reinigen von Maschinenelementen an Behälterbehandlungsmaschinen gemäß dem Oberbegriff von Anspruch 10.

Die DE 196 43 838 A1 zeigt eine Füllerreinigung mit einem Vorlagenbehälter.

Die DE 28 45 646 A1 zeigt eine umlaufende Gefäßbehandlungsanlage.

### Darstellung der Erfindung

Ausgehend von dem bekannten Stand der Technik ist es eine Aufgabe der vorliegenden Erfindung, eine Vorrichtung zum Behandeln von Behältern sowie ein Verfahren zur Reinigung einer solchen Vorrichtung anzugeben, mittels welcher die Reinigung des Isolatorinnenraums weiter vereinfacht werden kann.

Diese Aufgabe wird durch eine Vorrichtung zum Behandeln von Behältern mit den Merkmalen des Anspruchs 1 gelöst. Vorteilhafte Weiterbildungen ergeben sich aus den Unteransprüchen.

Entsprechend umfasst die Vorrichtung zum Behandeln von Behältern mit einem Behandlungsmedium in einer Getränkeabfüllanlage, bevorzugt der Füller, Rinser oder Sterilisator, einen umlaufenden Rotor zur Behandlung zu behandelnder Behälter, mindestens eine mit dem Rotor umlaufende Reinigungsdüse zum Aufbringen eines Reinigungsmediums auf den Rotor umgebende Anlagenbereiche, sowie eine mit dem Rotor umlaufende Behandlungsmedienaufnahme. Erfindungsgemäß ist eine Fluidverbindung zwischen mindestens einer Reinigungsdüse und der Behandlungsmedienaufnahme vorgesehen.

Dadurch, dass die Reinigungsdüse mit der Behandlungsmedienaufnahme in Fluidverbindung steht, kann auf eine separate Zuführung des Reinigungsmediums zu der Reinigungsdüse verzichtet werden. Auf diese Weise lässt sich insbesondere erreichen, dass auf eine weitere Verteilerspur innerhalb eines Mediendrehverteilers und damit auch auf rotierende Dichtungen verzichtet werden kann. Auf diese Weise lässt sich entsprechend der Mediendrehverteiler einfacher herstellen, wodurch zum einen das Leckagepotential reduziert wird und zum anderen der Reinigungsaufwand, beispielsweise bei einer Getränkeabfüllvorrichtung und besonders bei einer aseptischen Getränkeabfüllvorrichtung, weiter reduziert wird, da die aufwändige Reinigung eines Mediendrehverteilers beziehungsweise einer weiteren Verteilerspur eines Mediendrehverteilers entfällt.

Die direkte Anbindung in Fluidverbindung zwischen der Reinigungsdüse und der mit dem Rotor umlaufenden Behandlungsmedienaufnahme ermöglicht es entsprechend, dass bei einer Innenreinigung der Behandlungsmedienaufnahme mit einem entsprechenden Reinigungs- oder Sterilisationsmedium gleichzeitig auch eine Reinigung der den Rotor umgebenden Anlagenbereiche, bevorzugt eines Isolatorraums über die Reinigungsdüse erreicht werden kann. Der Reinigungsvorgang wird dabei durch die Innenreinigung der Behandlungsmedienaufnahme mit dem Reinigungsmedium beziehungsweise dem Sterilisationsmedium ausgelöst.

Die Behandlungsmedienaufnahme umfasst ferner einen Produktvorhaltekessel, und die Fluidverbindung steht in einem im regulären Behandlungsbetrieb nicht mit dem Behandlungsmedium in Kontakt kommenden Bereich des Produktvorhaltekessels, bevorzugt im Bereich eines Kesseldeckels des Produktvorhaltekessels, mit der Behandlungsmedienaufnahme in Fluidverbindung. So wird erreicht, dass eine Beaufschlagung der Fluidverbindung mit einem Fluid nur dann stattfindet, wenn der Produktvorhaltekessel vollständig mit Fluid befüllt ist.

In einer bevorzugten Weiterbildung ist zwischen der Behandlungsmedienaufnahme und der Reinigungsdüse ein Steuerventil angeordnet, mittels welchem die Beaufschlagung des Reinigungsventils mit dem Reinigungsmedium beziehungsweise dem Sterilisationsmedium gesteuert werden kann. Damit kann während einer Innenreinigung der Behandlungsmedienaufnahme mit einem Reinigungsmedium oder einem Sterilisationsmedium zu einem bestimmten Zeitpunkt und für einen bestimmten Zeitabschnitt die Reinigungsdüse ebenfalls mit dem Reinigungs- beziehungsweise Sterilisationsmedium beaufschlagt werden und so bei einem umlaufenden Betrieb des Rotors eine Reinigung beziehungsweise Sterilisierung der den Rotor umgebenden Anlagenbereiche und bevorzugt der Innenflächen des Gehäuses erreicht werden. Die Vorrichtung umfasst weiterhin bevorzugt einen Mediendrehverteiler mit einem stationären Teil und einem mit dem Rotor umlaufenden Teil zur Übergabe von Medien von dem stationären Teil an den Rotor. Auf diese Weise lassen sich auch weitere Medien, beispielsweise Reinigungsmedien beziehungsweise Sterilisationsmedium für eine CIP-Reinigung von Füllorganen, eine entsprechende Rückleitung für solche CIP-Medien, Steuermedien, beispielsweise Hydraulik- oder Pneumatikfluide zur Ansteuerung beispielsweise eines Füllventils, oder andere Medien von den stationären Teilen auf den Rotor übertragen.

Weiterhin kann durch die Fluidverbindung zwischen der Reinigungsdüse und der Behandlungsmedienaufnahme die Ausfallwahrscheinlichkeit des Mediendrehverteilers weiter reduziert werden, da eine Verteilerspur und damit auch die rotierenden Dichtungen entfallen. Eine weitere Einsparung ergibt sich auf der Kostenseite durch die Einsparung der Verteilerspur.

Der Produktvorhaltekessel für das Behandlungsmedium kann beispielsweise ein Zentralkessel oder ein Ringkessel eines Füllers sein. Entsprechend wird bei der Durchführung der Reinigung und/oder Sterilisierung der entsprechende Produktvorhaltekessel mit dem jeweiligen Reinigungsmedium und/oder Sterilisationsmedium befüllt, so dass eine Innenreinigung des Produktvorhaltekessels durchgeführt werden kann. Über die Fluidverbindung zur Reinigungsdüse kann dann gleichzeitig, beispielsweise gesteuert über ein Ventil, eine Reinigung der Innenflächen des den Rotor umgebenden Gehäuses durchgeführt werden. Insbesondere können die feststehenden Gehäuseteile durch die mit dem Rotor mitbewegten Reinigungsdüsen mit Reinigungs- und/oder Sterilisationsmedium beaufschlagt werden.

Bei einem Rinser oder einem Sterilisator für Behälter, wo entsprechend das Behandlungsmedium in Form einer Spülflüssigkeit oder eines Sterilisationsmediums vorgesehen ist, ist üblicherweise kein Kessel vorgesehen, es sind jedoch beispielsweise eine Verteilerspur und Zuleitungen zu den entsprechenden Behandlungsventilen vorhanden. In bestimmten Ausführungsformen ist auch eine Ringleitung vorgesehen, mittels welcher das Behandlungsmedium über eine Vielzahl am Rotor angeordneter Behandlungsorgane den jeweiligen zu behandelnden Behältern zugeführt wird. Über eine entsprechende Abzweigung können die Reinigungsdüsen mit der Behandlungsmedienaufnahme in Fluidverbindung gebracht werden, um bei einer Reinigung und/oder Sterilisierung der Behandlungsmedienaufnahme das entsprechende Reinigungsmedium und/oder Sterilisationsmedium auch zur Reinigung und/oder Sterilisation des Isolatorraumes verwenden zu können.

In einer bevorzugten Weiterbildung ist in der Fluidverbindung zwischen der Behandlungsmedienaufnahme und der Reinigungsdüse ein Ventil angeordnet, mittels welchem die Beaufschlagung der Reinigungsdüse mit Reinigungsmedium und/oder Sterilisationsmedium geschaltet werden kann. Besonders bevorzugt ist eine Dampfsperre im Ventilrückraum des Ventils angeordnet, um einen sterilen Abschluss des Ventils zu einem sterilen Bereich der Vorrichtung hin bereitzustellen.

In einer Weiterbildung, die nicht Teil der Erfindung ist, umfasst die Behandlungsmedienaufnahme einen Produktvorhaltekessel, und die Fluidverbindung steht im Bereich eines Kesselbodens und/oder eines Klöpperbodens des Produktvorhaltekessels mit der Behandlungsmedienaufnahme in Fluidverbindung. So kann eine einfache Anbindung der Reinigungsdüsen über die Fluidverbindung erreicht werden.

In noch einer weiteren bevorzugten Weiterbildung umfasst die Behandlungsmedienaufnahme einen ringförmigen Produktvorhaltekessel und/oder eine Ringleitung, und die Fluidverbindung steht am ringförmigen Produktvorhaltekessel und/oder der Ringleitung mit der Behandlungsmedienaufnahme in Fluidverbindung, um eine entsprechend einfache Anbindung zu ermöglichen.

Bevorzugt umfasst die Behandlungsmedienaufnahme eine Behandlungsmedienzufuhr zum Zuführen des Behandlungsmediums zu einer Behandlungsvorrichtung zum Behandeln von Behältern, bevorzugt zu einem Füllorgan, und/oder zu einer Bevorratungsvorrichtung, bevorzugt zu einem Produktvorhaltekessel, und die Fluidverbindung steht an der Behandlungsmedienzufuhr mit der Behandlungsmedienaufnahme in Fluidverbindung.

Um einen Isolatorraum bereit zu stellen, ist der Rotor bevorzugt in einem Gehäuse eingehaust und mindestens eine Reinigungsdüse ist zum Aufbringen eines Reinigungsmediums und/oder eines Sterilisationsmediums auf eine Innenwand des Gehäuses vorgesehen. Insbesondere ist diese mindestens eine Reinigungsdüse am rotierenden Teil des Gehäuses angeordnet und überstreicht mit ihrem Sprühstrahl feststehende Teile des Gehäuses.

Die oben genannte Aufgabe wird weiterhin durch ein Verfahren zur Reinigung einer Vorrichtung zum Behandeln von Behältern mit den Merkmalen des Anspruchs 10 gelöst. Vorteilhafte Weiterbildungen ergeben sich aus den Unteransprüchen.

Entsprechend wird ein Verfahren zur Reinigung einer Vorrichtung zum Behandeln von Behältern mit einem Behandlungsmedium in einer Getränkeabfüllanlage, bevorzugt zum Reinigen eines Füllers, Rinsers oder Sterilisators, angegeben, wobei die Vorrichtung einen in einem Gehäuse umlaufenden Rotor zur Behandlung zu behandelnder Behälter, mindestens eine mit dem Rotor umlaufende Reinigungsdüse zum Aufbringen eines Reinigungsmediums auf eine Gehäuseinnenfläche, sowie eine mit dem Rotor umlaufende Behandlungsmedienaufnahme umfasst. Erfindungsgemäß wird ein Reinigungsmedium und/oder ein Sterilisationsmedium der Reinigungsdüse direkt von der Behandlungsmedienaufnahme aus zugeführt.

Durch die Zuführung des Reinigungsmediums zu der Reinigungsdüse über die Behandlungsmedienaufnahme können die oben bezüglich der Vorrichtung genannten Vorteile erreicht werden. Insbesondere kann auf eine weitere Zuleitung aus dem Mediendrehverteiler zu den Reinigungsdüsen verzichtet werden.

### Kurze Beschreibung der Figuren

Bevorzugte weitere Ausführungsformen und Aspekte der vorliegenden Erfindung werden durch die nachfolgende Beschreibung der Figuren näher erläutert. Dabei zeigen:
- Figur 1: eine schematische Querschnittsansicht einer Vorrichtung zum Behandeln von Behältern gemäß einem ersten nicht erfindungsgemäßen Ausführungsbeispiel;
- Figur 2: eine schematische Querschnittsansicht einer Vorrichtung zum Behandeln von Behältern gemäß einem erfindungsgemäßen Ausführungsbeispiel; und
- Figur 3: eine schematische Querschnittsansicht einer weiteren Vorrichtung zum Behandeln von Behältern gemäß einem weiteren Ausführungsbeispiel.

### Detaillierte Beschreibung bevorzugter Ausführungsbeispiele

Im Folgenden werden bevorzugte Ausführungsbeispiele anhand der Figuren beschrieben. Dabei werden gleiche, ähnliche oder gleichwirkende Elemente in den unterschiedlichen Figuren mit identischen Bezugszeichen bezeichnet und auf eine wiederholte Beschreibung dieser Elemente wird in der nachfolgenden Beschreibung teilweise verzichtet, um Redundanzen zu vermeiden.

Figur 1 zeigt eine Vorrichtung 1 zum Behandeln von hier nicht gezeigten Behältern mit einem Behandlungsmedium, wobei die hier gezeigte Vorrichtung 1 ein Füller in einer Getränkeabfüllanlage ist. Mit einem solchen Füller werden Getränke oder andere Flüssigkeiten in Behälter, wie beispielsweise Flaschen, in einem kontinuierlichen Prozess abgefüllt.

Die Vorrichtung 1 umfasst einen Rotor 2, an welchem die zu behandelnden Behälter aufgenommen werden und an welchem die zu behandelnden Behälter die jeweilige Behandlung erfahren. In dem in Figur 1 gezeigten Ausführungsbeispiel ist der Rotor 2 als Rotor eines Füllers ausgebildet, so dass entsprechend die zu behandelnden Flaschen an dem Rotor gehalten werden, während sie über den Behandlungswinkel hinweg über eine Vielzahl von am Rotor 2 angeordneten Füllorganen mit dem Füllprodukt befüllt werden.

An dem Rotor 2 sind Reinigungsdüsen 30, 32, 34, 36, 38 vorgesehen, mittels welchen ein Reinigungsmedium und/oder ein Sterilisationsmedium auf den Rotor 2 umgebende Anlagenbereiche aufgebracht werden kann. Der Rotor 2 ist, zumindest an seinen Seiten, mit einem Gehäuse 4 umhaust, welches in seinem Innenraum einen Isolatorraum 40 ausbildet. Der Isolatorraum 40 wird weiterhin über das Rotordach 20 und den Rotorboden 22 abgedichtet, so dass die Behandlung der Behälter in einem vollkommen abgeschlossenen Raum stattfinden kann. Diese Einhausung des Rotors hat mehrere Funktionen. Zum einen kann ein wirksamer Unfallschutz bereitgestellt werden, da ein Anlagenbediener nicht in laufende Anlagenkomponenten eingreifen kann. Zum anderen wird über eine solche Einhausung ein hygienisch von der Umgebung abgekoppeltes Volumen bereitgestellt, innerhalb welchem eine hygienisch einwandfreie Behandlung der Behälter erreicht werden kann. Dies ist besonders bei der Verarbeitung und Abfüllung von Getränken von Bedeutung, welche bei aseptischen Bedingungen verarbeitet werden müssen.

Eine keimdichte Abdichtung zwischen der stationären Gehäusewand des Gehäuses 4 und dem Rotor 2 wird über eine verschleißfreie Dichtung erreicht, welche hier als so genanntes Wasserschloss 42 ausgebildet ist. Alternativ sind Unterdruckdichtungen, Überströmkanäle oder auch mechanische Dichtungen einsetzbar.

Die Reinigungsdüsen 30, 32, 34, welche in dem in Figur 1 gezeigten Ausführungsbeispiel dargestellt sind, dienen dazu, den Isolatorraum 40, die in dem Isolatorraum 40 angeordneten Anlagenkomponenten, und besonders die relativ zu der Bewegung des Rotors 2 feststehenden Anlagenkomponenten mit einem Reinigungsmedium und/oder einem Sterilisationsmedium zu beaufschlagen. Die Reinigungsdüsen 30, 32, 34 dienen dabei unter anderem auch dazu, die Gehäuseinnenflächen des Gehäuses 4 mit dem Reinigungsmedium und/oder dem Sterilisationsmedium zu beaufschlagen. Dabei wird den Reinigungsdüsen 30, 32, 34 während der Rotation des Rotors 2 entsprechend ein Reinigungsmedium und/oder ein Sterilisationsmedium zugeführt, welches dann auf die Gehäuseinnenflächen aufgesprüht wird. Da sich der Rotor 2 während des Zuführens des Reinigungs- beziehungsweise Sterilisationsmediums zu den Reinigungsdüsen 30, 32, 34 dreht, wird der gesamte Isolatorraum 40 und damit die gesamte Gehäuseinnenfläche von dem Reinigungsmedium beziehungsweise Sterilisationsmedium überstrichen.

Der Rotor 2 umfasst weiterhin eine Behandlungsmedienaufnahme 5 in Form eines Produktvorhaltekessels 50, welcher mit dem Rotor 2 zusammen rotiert. Der Produktvorhaltekessel 50 dient im Füllbetrieb eines Füllers dazu, das Füllprodukt aufzunehmen und dann über entsprechende, hier nicht gezeigte, Zuleitungen an die in der Figur ebenfalls nicht gezeigten Füllorgane zu übergeben. Der Produktvorhaltekessel 50 dient dabei auch dazu, den in den einzelnen Füllorganen zur Abfüllung des Füllprodukts benötigten hydrostatischen Druck aufzubauen. In diesem Zusammenhang ist die Füllhöhe h des Füllprodukts in dem Produktvorhaltekessel 50 von Bedeutung und der am Füllorgan anliegende Druck des anstehenden Füllprodukts kann über die Füllhöhe h variiert werden. Das Füllprodukt selbst wird über eine Füllproduktzuleitung 52 in den Produktvorhaltekessel 50 einströmen. Dabei ist die Füllproduktzuleitung 52 stationär ausgebildet, wohingegen sich die Behandlungsmedienaufnahme 5 umfassend den Produktvorhaltekessel 50 zusammen mit dem Rotor 2 um die Rotorachse 200 herum dreht. Während des Produktionsbetriebs, beispielsweise während des Abfüllens eines Getränks in Behälter, ist der Produktvorhaltekessel 50 üblicherweise nicht vollständig gefüllt, sondern es verbleibt über dem Füllprodukt ein Gasraum. Der Aufbau eines solchen Rundläuferfüllers ist prinzipiell bekannt.

Eine Fluidverbindung 6 ist zwischen dem Produktvorhaltekessel 50 und den Reinigungsdüsen 30, 32, 34, 35 und 38 vorgesehen. Über die Fluidverbindung 6, welche über ein am Kesselboden 54 des Produktvorhaltekessels 50 angesetztes Ventil 60 mit dem Volumen innerhalb der Behandlungsmedienaufnahme verbunden ist, kann entsprechend ein Fluid aus dem Produktvorhaltekessel 50 durch das Ventil 60 und die Fluidverbindung 6 zu den Reinigungsdüsen 30, 32, 34, 36 und 38 gelangen. In dem in der Figur 1 gezeigten Ausführungsbeispiel ist das Ventil 60 im Bereich eines Klöpperbodens des Produktvorhaltekessels 50 angeordnet.

Bei einer Reinigung und/oder Sterilisierung der Behandlungsmedienaufnahme 5, besonders bei einer Reinigung und/oder Sterilisierung des Produktvorhaltekessels 50, werden die im Produktionsbetrieb von dem Behandlungsmedium, beispielsweise dem Füllprodukt, durchflossenen Anlagenbereiche von einem Reinigungsmedium und/oder einem Sterilisationsmedium durchströmt. Das Reinigungsmedium und/oder das Sterilisationsmedium verweilt in diesen Anlagenbereichen und wird auch durch die produktführenden Zuleitungen zu den Füllorganen geleitet, um den gesamten Produktweg zu reinigen und/oder zu sterilisieren. In einer Weiterbildung kann das Reinigungsmedium und/oder das Sterilisationsmedium den Produktweg auch in einer umgekehrten Strömung durchfließen. Bei beiden Varianten wird aber die Behandlungsmedienaufnahme 5 und insbesondere auch der Produktvorhaltekessel 50 bis zu einer vorgegebenen Höhe mit dem Reinigungs- und/oder Sterilisationsmedium befüllt. In einer bevorzugten Variante wird der Produktvorhaltekessel 50 dabei vollständig mit dem Reinigungs- und/oder Sterilisationsmedium befüllt - man spricht hier auch von einem "Schwarzanfüllen" des Produktvorhaltekessels 50.

Das in der Behandlungsmedienaufnahme 5 und insbesondere in dem Produktvorhaltekessel 50 aufgenommene Reinigungs- und/oder Sterilisationsmedium kann bei einer Öffnung des Ventils 60 über die Fluidverbindung 6 an die Reinigungsdüsen 30 bis 38 geleitet werden.

Da sich die Behandlungsmedienaufnahme 5, der Produktvorhaltekessel 50 und die Reinigungsdüsen 30 bis 38 relativ zueinander nicht bewegen, sondern gemeinsam mit dem Rotor 2 umlaufen, kann eine einfache Übergabe des Reinigungsmediums und/oder des Sterilisationsmediums von der Behandlungsmedienaufnahme 5 und insbesondere dem Produktvorhaltekessel 50 zu den Reinigungsdüsen 30 bis 38 erreicht werden. Im Gegensatz zu den aus dem Stand der Technik bekannten Vorrichtungen ist durch die Bereitstellung der Fluidverbindung 6 eine Übergabe des Reinigungs- und/oder Sterilisationsmediums an die Reinigungsdüsen 30 bis 38 mittels einer separaten Spur eines Mediendrehverteilers nicht notwendig. Entsprechend können so rotierende Dichtungen eingespart werden und der Mediendrehverteiler vereinfacht ausgeführt werden.

Das Reinigungsmedium und/oder das Sterilisationsmedium kann über das Ventil 60 durch die Fluidverbindung 6 den Reinigungsdüsen 30, 32, 34, 36 und 38 zugeführt werden, um entsprechend auch eine Reinigung des Isolatorraums 40, der in dem Isolatorraum 40 angeordneten Anlagenkomponenten und der Gehäuseinnenflächen des Gehäuses 4 zu erreichen.

Entsprechend kann über die Fluidverbindung 6 eine einfache Anbindung der Reinigungsdüsen 30 bis 38 an eine Zufuhr mit einem Reinigungsmedium oder einem Sterilisationsmedium erreicht werden.

Über das Ventil 60 können die Reinigungsdüsen 30 bis 38 während des regulären Behandlungsbetriebes, also in Figur 1 während des Befüllens von Behältern mit einem Füllprodukt, von der Behandlungsmedienaufnahme 5 fluidtechnisch getrennt sein. Entsprechend fließt das Füllprodukt nicht durch die Reinigungsdüsen 30 bis 38. Über eine im Ventilrückraum des Ventils 60 angeordnete Dampfsperre kann darüber hinaus auch eine sterile Trennung zwischen der Fluidverbindung 6 und den produktführenden Anlagenkomponenten ausgebildet werden.

Der Rotor 2 wird üblicherweise über einen so genannten Mediendrehverteiler 7 mit diversen Medien versorgt. Der Mediendrehverteiler 7 umfasst dabei in der gezeigten Ausführungsform eine stationäre Welle 70, welche mit der Umgebung fest ist, und eine mit dem Rotor 2 rotierende Hülse 72, in welcher entsprechende Verteilerspuren eingebracht sind. Solche Mediendrehverteiler 7 sind wartungsanfällig, da hier Rotationsdichtungen vorgesehen sind, welche bei der Relativrotation zwischen feststehender Welle 70 und rotierender Hülse 72 für eine Abdichtung der Verteilerspuren sorgen, wobei alternativ eine feststehende Hülse in Kombination mit einer rotierenden Welle (nicht gezeigt) möglich ist. Durch die Rotation tritt an den Dichtungen Verschleiß auf, welcher regelmäßige Wartungsarbeiten notwendig macht. Weiterhin ist der Mediendrehverteiler 7 eine potentielle Quelle für Leckagen.

Durch die Anbindung der Reinigungsdüsen 30 bis 38 direkt an die Behandlungsmedienaufnahme 5 kann auf die Verwendung einer weiteren Verteilerspur in dem Mediendrehverteiler 7 zum Beaufschlagen der Reinigungsdüsen 30 bis 38 mit einem Reinigungsmedium und/oder Sterilisationsmedium verzichtet werden. Entsprechend kann die Betriebssicherheit der Vorrichtung 1 durch den Entfall einer Verteilerspur erhöht werden, die Kosten können verringert werden und der Aufwand für die Reinigung und Sterilisierung des Mediendrehverteilers kann reduziert werden.

Die in Figur 1 beschriebene Vorrichtung 1 eignet sich besonders gut zur Sterilisierung von aseptischen Anlagen im Bereich der Trockenaseptik, bei welcher die Reinigungsmedien und Sterilisationsmedien, welche auch zur Reinigung und Sterilisierung des Produktweges verwendet werden, ebenfalls zur Oberflächensterilisierung der Gehäuseinnenflächen verwendet werden.

In Figur 2 ist ein erfindungsgemäßes Ausführungsbeispiel einer Vorrichtung 1 zum Behandeln von Behältern mit einem Behandlungsmedium gezeigt, hier wiederum in Form eines Füllers in einer Getränkeabfüllanlage. Es ist wiederum ein Rotor 2 vorgesehen, an welchem die zu behandelnden Behälter aufgenommen werden und kontinuierlich über eine Vielzahl von am Rotor 2 vorgesehenen Füllorganen mit dem Füllprodukt, welches in einer mit dem Rotor 2 umlaufenden Behandlungsmedienaufnahme 5 umfassend einen Produktvorhaltekessel 50 vorgehalten wird, befüllt werden.

Reinigungsdüsen 30, 32, 34, 36 und 38 sind vorgesehen, welche zur Reinigung eines Isolatorraums 40 und insbesondere von Gehäuseinnenwänden eines Gehäuses 4 verwendet werden. Die Reinigungsdüsen 30 bis 38 rotieren mit dem Rotor 2 mit, so dass sie bei Beaufschlagung mit einem Reinigungsmedium und/oder einem Sterilisationsmedium den Isolatorraum 40, insbesondere den feststehenden Teil des Isolatorraums 40, vollständig überstreichen.

Es besteht eine Fluidverbindung 6 zwischen der Behandlungsmedienaufnahme 5 und den Reinigungsdüsen 30 bis 38. Im Gegensatz zu dem in Figur 1 gezeigten Ausführungsbeispiel ist die Fluidverbindung 6 in dem hier gezeigten Ausführungsbeispiel im oberen Bereich der Behandlungsmedienaufnahme 5, konkret im Bereich des Kesseldeckels 56 des Produktvorhaltekessels 50, ausgebildet. Die Fluidverbindung 6 ist wiederum über ein Ventil 60 mit dem Kesseldeckel 56 des Produktvorhaltekessels 50 angebunden.

Im Produktionsbetrieb wird hier wiederum über die Füllproduktzuleitung 52 das Füllprodukt in den Produktvorhaltekessel 50 eingebracht und über entsprechende, in dieser Zeichnung nicht gezeigte Zuleitungen zu den Füllorganen geleitet, derart, dass ein Befüllen der Behälter mit dem entsprechenden Füllprodukt stattfinden kann. Im Produktionsbetrieb wird der Produktvorhaltekessel 50 mit dem jeweiligen Füllprodukt üblicherweise nicht vollständig gefüllt, sondern nur bis zu einer vorgegebenen Füllhöhe h. Der darüber liegende Raum und die darüber liegenden Bereiche des Produktvorhaltekessels 50 kommen im Produktionsbetrieb entsprechend üblicherweise nicht mit dem Füllprodukt in Berührung. Zumindest steht in diesen Bereichen des Produktvorhaltekessels 50 das Füllprodukt im Produktionsbetrieb üblicherweise nicht an.

Im Reinigungs- und/oder Sterilisationsbetrieb wird der Produktvorhaltekessel 50 üblicherweise mit dem Reinigungsmedium oder dem Sterilisationsmedium vollständig gefüllt. Das Niveau des Reinigungsmediums und/oder Sterilisationsmediums in dem Produktvorhaltekessel 50 liegt dabei üblicherweise deutlich über dem Flüssigkeitsniveau im Produktionsbetrieb. Besonders bevorzugt wird der Produktvorhaltekessel 50 vollständig mit Reinigungs- und/oder Sterilisationsmedium gefüllt, um eine vollständige Reinigung und/oder Sterilisation zu erreichen. Man spricht hier auch von einem "Schwarzanfüllen" des Produktvorhaltekessels 50, bei welchem der Produktvorhaltekessel 50 vollständig gefüllt ist, also insbesondere bis unter den Kesseldeckel 56. Ein solcher vollständig gefüllter Produktvorhaltekessel 50 bietet dem Reinigungsmedium oder dem Sterilisationsmedium nun die Möglichkeit, über das im Kesseldeckel 56 angeordnete Ventil 60 und die Fluidverbindung 6 den Reinigungsdüsen 30 bis 38 zur Verfügung gestellt zu werden. Entsprechend kann das Ventil 60 zur Reinigung des Isolatorraums 40, der im Isolatorraum 40 angeordneten Anlagenkomponenten, sowie der Innenflächen des Gehäuses 4 geöffnet werden, so dass das Reinigungsmedium und/oder das Sterilisationsmedium durch die Fluidverbindung 6 zu den Reinigungsdüsen 30 bis 38 strömen kann. Über das Ventil 60 lässt sich hier eine Steuerung der Reinigung des Isolatorraums 40 dergestalt durchführen, dass nur in einem vorbestimmten Zeitabschnitt der Reinigung und/oder Sterilisierung des Produktweges auch eine Innenraumreinigung stattfindet.

Durch die Anbindung der Fluidverbindung 6 an der Kesseldecke 56 kann auch auf ein Ventil verzichtet werden, da im Produktionsbetrieb ein Einlaufen des Füllprodukts in die Fluidverbindung 6 aufgrund der niedrigeren Füllhöhe nicht vorgesehen ist.

Auch durch die in Figur 2 gezeigte Ausführungsform lässt sich durch das Bereitstellen der Fluidverbindung 6 zwischen der Behandlungsmedienaufnahme 5 und den Reinigungsdüsen 30 bis 38 eine separate Verteilerspur in dem Mediendrehverteiler 7 für die Zuführung des Reinigungsmediums und/oder Sterilisationsmediums zu den Reinigungsdüsen 30 bis 38 einsparen.

Die in den Figuren 1 und 2 gezeigten Reinigungsdüsen 36 und 38 dienen dazu, den Bereich der Anbindung des feststehenden Gehäuses 4 an den Rotor 2, insbesondere den Bereich der Wasserschlösser 42, zu reinigen und/oder zu sterilisieren.

In Figur 3 ist ein weiteres Ausführungsbeispiel eines Füllers gezeigt, wobei hier wiederum eine Behandlungsmedienaufnahme 5 vorgesehen ist, welche einen Produktvorhaltekessel 50 in Ringform, also einen so genannten Ringkessel, umfasst. Der Ringkessel kann auch als Ringleitung verstanden werden.

An dem ringförmigen Produktvorhaltekessel 50 lassen sich einzelne Flansche 500 erkennen, über welche das im Produktvorhaltekessel 50 vorgehaltene Füllprodukt an die jeweiligen, in dieser Figur ebenfalls nicht gezeigten, Füllorgane übergeben wird.

Der Produktvorhaltekessel 50 wird über einen Mediendrehverteiler 7 und eine entsprechende Behandlungsmedienzufuhr 58 mit dem Füllprodukt versorgt. Entsprechend läuft das Füllprodukt über eine hier nicht gezeigte, feststehende Achse über die sich mit dem Rotor 2 gemeinsam drehende Hülse 72 in die Behandlungsmedienzufuhr 58 und von dort in den Produktvorhaltekessel 50 der Behandlungsmedienaufnahme 5.

Die Behandlungsmedienzufuhr 58 rotiert mit dem Rotor 2 mit und ist entsprechend ein Teil der umlaufenden Behandlungsmedienaufnahme 5, da in der Behandlungsmedienzufuhr 58 ebenfalls das Füllprodukt mitgeführt wird.

Reinigungsdüsen 30 bis 38 sind wieder vorgesehen, welche zur Reinigung eines Isolatorinnenraums 40, von in dem Isolatorinnenraum 40 angeordneten Anlagenkomponenten und/oder von Gehäuseinnenflächen des Gehäuses 4 vorgesehen sind. Die Reinigungsdüsen 30 bis 38 bringen das Reinigungsmedium auf die Gehäuseinnenflächen 4 sowie andere Anlagenkomponenten im Isolatorraum 40 auf, wenn sie mit dem Reinigungsmedium oder dem Sterilisationsmedium während des Umlaufs des Rotors beaufschlagt werden.

Um eine Zuführung von Reinigungsmedium und/oder Sterilisationsmedium zu erreichen, ist wieder eine Fluidverbindung 6 vorgesehen, welche über ein Ventil 60 mit der Behandlungsmedienzufuhr 58 in Fluidverbindung steht. Entsprechend wird auch hier wieder eine Fluidverbindung zwischen der Behandlungsmedienaufnahme 5 und den Reinigungsdüsen 30 bis 38 bereitgestellt. Entsprechend kann im normalen Produktionsbetrieb, also beispielsweise während des Befüllens von zu behandelten Behältern mit dem Füllprodukt, das Ventil 60 geschlossen bleiben. Im Reinigungsbetrieb, in welchem der Produktweg mit Reinigungsmedium oder Sterilisationsmedium durchspült wird, wird das Ventil 60 zu einem bestimmten Zeitpunkt für eine bestimmte Zeit lang geöffnet, so dass das Reinigungsmedium und/oder das Sterilisationsmedium über die Fluidverbindung 6 den Reinigungsdüsen 30 bis 38 zur Verfügung gestellt wird und entsprechend eine Reinigung und Sterilisierung des Isolatorraums 40 durchgeführt werden kann.

Obwohl in den Figuren 1 bis 3 nur Vorrichtungen zum Behandeln von Behältern in Form von Füllvorrichtungen gezeigt sind, kann hier anstelle der Füllvorrichtungen beispielsweise auch ein Rinser oder ein Sterilisator für zu behandelnde Behälter auf die gleiche Weise aufgebaut sein. Entsprechend wird dann eine Fluidverbindung zwischen der jeweiligen Behandlungsmedienaufnahme, also beispielsweise der Zuleitung eines Spülfluids bei einem Rinser oder des Sterilisationsfluids bei einem Sterilisator, und den jeweiligen Reinigungsdüsen bereitgestellt, welche bei einer Reinigung oder Sterilisierung der Vorrichtung entsprechend die Reinigungsdüsen mit dem Reinigungs- oder Sterilisationsmedium beaufschlagen kann.

### Bezugszeichenliste

- 1: Vorrichtung
- 2: Rotor
- 20: Rotordach
- 22: Rotorboden
- 200: Rotorachse
- 30 - 38: Reinigungsdüsen
- 4: Gehäuse
- 40: Isolatorraum
- 42: Wasserschloss
- 5: Behandlungsmedienaufnahme
- 50: Produktvorhaltekessel
- 52: Füllproduktzuleitung
- 54: Kesselboden
- 56: Kesseldeckel
- 58: Behandlungsmedienzufuhr
- 500: Flansch
- 6: Fluidverbindung
- 60: Ventil
- 7: Mediendrehverteiler
- 70: Welle
- 72: Hülse

- h: Füllhöhe

## Patentansprüche

1. Vorrichtung (1) zum Behandeln von Behältern mit einem Behandlungsmedium in einer Getränkeabfüllanlage, bevorzugt Füller, Rinser oder Sterilisator, umfassend einen umlaufenden Rotor (2) zur Behandlung zu behandelnder Behälter, mindestens eine mit dem Rotor (2) umlaufende Reinigungsdüse (30 bis 38) zum Aufbringen eines Reinigungsmediums und/oder eines Sterilisationsmediums auf einen den Rotor (2) umgebenden Anlagenbereich, sowie eine mit dem Rotor (2) umlaufende Behandlungsmedienaufnahme (5), wobei eine Fluidverbindung (6) zwischen mindestens einer Reinigungsdüse (30 bis 38) und der Behandlungsmedienaufnahme (5) vorgesehen ist,
**dadurch gekennzeichnet, dass**
die Behandlungsmedienaufnahme (5) einen Produktvorhaltekessel (50) umfasst, und die Fluidverbindung (6) in einem im regulären Behandlungsbetrieb nicht mit dem Behandlungsmedium in Kontakt kommenden Bereich des Produktvorhaltekessels (50) mit der Behandlungsmedienaufnahme (5) in Fluidverbindung steht.

2. Vorrichtung (1) gemäß Anspruch 1, **dadurch gekennzeichnet, dass** in der Fluidverbindung (6) zwischen der Behandlungsmedienaufnahme (5) und der Reinigungsdüse (30 bis 38) ein Ventil (60) angeordnet ist.

3. Vorrichtung (1) gemäß Anspruch 2, **dadurch gekennzeichnet, dass** eine Dampfsperre im Ventilrückraum des Ventils (60) angeordnet ist, um einen sterilen Abschluss des Ventils (60) zu einem sterilen Bereich der Vorrichtung (1) hin bereitzustellen.

4. Vorrichtung (1) gemäß einem der vorstehenden Ansprüche, **dadurch gekennzeichnet, dass** die Fluidverbindung (6) im Bereich eines Kesseldeckels (56) des Produktvorhaltekessels (50) mit der Behandlungsmedienaufnahme (5) in Fluidverbindung steht.

5. Vorrichtung (1) gemäß einem der vorstehenden Ansprüche, **dadurch gekennzeichnet, dass** die Behandlungsmedienaufnahme (5) einen ringförmigen Produktvorhaltekessel (50) und/oder eine Ringleitung umfasst, und die Fluidverbindung (6) am ringförmigen Produktvorhaltekessel (50) und/oder der Ringleitung mit der Behandlungsmedienaufnahme (5) in Fluidverbindung steht.

6. Vorrichtung (1) gemäß einem der vorstehenden Ansprüche, **dadurch gekennzeichnet, dass** die Behandlungsmedienaufnahme (5) eine Behandlungsmedienzufuhr (58) zum Zuführen des Behandlungsmediums zu einer Behandlungsvorrichtung zum Behandeln von Behältern, bevorzugt zu einem Füllorgan, und/oder zu einer Bevorratungsvorrichtung, bevorzugt zu einem Produktvorhaltekessel (50), umfasst, und die Fluidverbindung (6) an der Behandlungsmedienzufuhr (58) mit der Behandlungsmedienaufnahme (5) in Fluidverbindung steht.

7. Vorrichtung (1) gemäß einem der vorstehenden Ansprüche, **dadurch gekennzeichnet, dass** ein Mediendrehverteiler (7) mit einem stationären Teil (70) und einem mit dem Rotor (2) umlaufenden Teil (72) zur Übergabe von Medien aus einem stationären Bereich an den Rotor (2) vorgesehen ist und keine separate Verteilerspur für die Fluidverbindung (6) vorgesehen ist.

8. Vorrichtung (1) gemäß einem der vorstehenden Ansprüche, **dadurch gekennzeichnet, dass** die Vorrichtung zum Füllen, zum Spülen und/oder zum Sterilisieren von zu behandelnden Behältern ausgebildet ist und die Fluidverbindung (6) mit einer Behandlungsmedienaufnahme (50, 58) zum Aufnehmen von Füllprodukt, Spülmedium und/oder Sterilisationsmedium ausgebildet ist.

9. Vorrichtung (1) gemäß einem der vorstehenden Ansprüche, **dadurch gekennzeichnet, dass** der Rotor (2) in einem Gehäuse (4) eingehaust ist und mindestens eine Reinigungsdüse (30 bis 38) zum Aufbringen eines Reinigungsmediums und/oder eines Sterilisationsmediums auf eine Innenwand des Gehäuses (4) vorgesehen ist.

10. Verfahren zur Reinigung einer Vorrichtung (1) zum Behandeln von Behältern mit einem Behandlungsmedium in einer Getränkeabfüllanlage, bevorzugt zum Reinigen eines Füllers, Rinsers oder Sterilisators, wobei die Vorrichtung (1) einen in einem Gehäuse (4) umlaufenden Rotor (2) zur Behandlung zu behandelnder Behälter, mindestens eine mit dem Rotor (2) umlaufende Reinigungsdüse (30 bis 38) zum Aufbringen eines Reinigungsmediums auf eine Gehäuseinnenfläche, sowie eine mit dem Rotor (2) umlaufende Behandlungsmedienaufnahme (5) umfasst, wobei
ein Reinigungsmedium und/oder ein Sterilisationsmedium der Reinigungsdüse (30 bis 38) direkt von der Behandlungsmedienaufnahme (5) aus zugeführt wird
**dadurch gekennzeichnet, dass**
die Behandlungsmedienaufnahme (5) einen Produktvorhaltekessel (50) umfasst, und die Fluidverbindung (6) in einem im regulären Behandlungsbetrieb nicht mit dem Behandlungsmedium in Kontakt kommenden Bereich des Produktvorhaltekessels (50) mit der Behandlungsmedienaufnahme (5) in Fluidverbindung steht.

11. Verfahren gemäß Anspruch 11, **dadurch gekennzeichnet, dass** die Zufuhr des Reinigungsmediums und/oder des Sterilisationsmediums während einer Reinigung und/oder Sterilisation der Behandlungsmedienaufnahme (5) durchgeführt wird.

12. Verfahren gemäß Anspruch 12, **dadurch gekennzeichnet, dass** die Zufuhr des Reinigungsmediums und/oder des Sterilisationsmediums während eines begrenzten Zeitabschnitts der Reinigung und/oder Sterilisation der Behandlungsmedienaufnahme (5) durchgeführt wird.

## Claims

1. Apparatus (1) for treating containers with a treatment medium in a beverage filling system, preferably filler, rinser or sterilizer, comprising a revolving rotor (2) for treating containers which are to be treated, at least one cleaning nozzle (30 to 38), which revolves with the rotor (2), for applying a cleaning medium and/or a sterilization medium to a system region which surrounds the rotor (2), and a treatment media receptacle (5) which revolves with the rotor (2), wherein a fluid connection (6) is provided between at least one cleaning nozzle (30 to 38) and the treatment media receptacle (5), **characterized in that** the treatment media receptacle (5) comprises a product storage vessel (50), and the fluid connection (6) is in fluid connection with the treatment media receptacle (5) in a region of the product storage vessel (50) which does not come into contact with the treatment medium during regular treatment operation.

2. Apparatus (1) according to Claim 1, **characterized in that** a valve (60) is arranged in the fluid connection (6) between the treatment media receptacle (5) and the cleaning nozzle (30 to 38).

3. Apparatus (1) according to Claim 2, **characterized in that** a vapour barrier is arranged in the rear space of the valve (60) in order to provide sterile sealing of the valve (60) from a sterile region of the apparatus (1).

4. Apparatus (1) according to one of the preceding claims, **characterized in that** the fluid connection (6) is in fluid connection with the treatment media receptacle (5) in the region of a vessel cover (56) of the product storage vessel (50).

5. Apparatus (1) according to one of the preceding claims, **characterized in that** the treatment media receptacle (5) comprises an annular product storage vessel (50) and/or a ring line, and the fluid connection (6) is in fluid connection with the treatment media receptacle (5) at the annular product storage vessel (50) and/or the ring line.

6. Apparatus (1) according to one of the preceding claims, **characterized in that** the treatment media receptacle (5) comprises a treatment media supply (58) for supplying the treatment medium to a treatment apparatus for treating containers, preferably to a filling element, and/or to a storage apparatus, preferably to a product storage vessel (50), and the fluid connection (6) is in fluid connection with the treatment media receptacle (5) at the treatment media supply (58).

7. Apparatus (1) according to one of the preceding claims, **characterized in that** a rotary media distributor (7) comprising a stationary part (70) and a part (72) which revolves with the rotor (2) is provided for transferring media from a stationary region to the rotor (2), and no separate distributor path is provided for the fluid connection (6).

8. Apparatus (1) according to one of the preceding claims, **characterized in that** the apparatus is formed to fill, to rinse and/or to sterilize containers which are to be treated, and the fluid connection (6) is formed having a treatment media receptacle (50, 58) for receiving filling product, rinsing medium and/or sterilization medium.

9. Apparatus (1) according to one of the preceding claims, **characterized in that** the rotor (2) is housed in a housing (4), and at least one cleaning nozzle (30 to 38) is provided for applying a cleaning medium and/or a sterilization medium to an inner wall of the housing (4).

10. Method for cleaning an apparatus (1) for treating containers with a treatment medium in a beverage filling system, preferably for cleaning a filler, rinser or sterilizer, wherein the apparatus (1) comprises a rotor (2), which revolves in a housing (4), for treating containers which are to be treated, at least one cleaning nozzle (30 to 38), which revolves with the rotor (2), for applying a cleaning medium to housing inner surface, and a treatment media receptacle (5) which revolves with the rotor (2), wherein a cleaning medium and/or a sterilization medium is supplied directly from the treatment media receptacle (5) to the cleaning nozzle (30 to 38), **characterized in that** the treatment media receptacle (5) comprises a product storage vessel (50), and the fluid connection (6) is in fluid connection with the treatment media receptacle (5) in a region of the product storage vessel (50) which does not come into contact with the treatment medium during regular treatment operation.

11. Method according to Claim 11, **characterized in that** the supply of the cleaning medium and/or of the sterilization medium is carried out during cleaning and/or sterilization of the treatment media receptacle (5).

12. Method according to Claim 12, **characterized in that** the supply of the cleaning medium and/or of the sterilization medium is carried out during a limited time period of the cleaning and/or sterilization of the treatment media receptacle (5).

## Revendications

1. Dispositif (1) pour le traitement de récipients avec un fluide de traitement dans une installation d'embouteillage de boissons, de préférence une installation de remplissage, de rinçage ou de stérilisation, comprenant un rotor tournant (2) pour le traitement de récipients à traiter, au moins une buse de nettoyage (30 à 38) tournant avec le rotor (2) permettant de projeter un fluide de nettoyage et/ou un fluide de stérilisation sur une zone de l'installation entourant le rotor (2), ainsi qu'un réservoir de fluide de traitement (5) tournant avec le rotor (2), dans lequel il est prévu une liaison fluidique (6) entre au moins une buse de nettoyage (30 à 38) et le réservoir de fluide de traitement (5), **caractérisé en ce que** le réservoir de fluide de traitement (5) comprend une cuve de réserve de produit (50), et la liaison fluidique (6) est en liaison fluidique avec le réservoir de fluide de traitement (5) dans une région de la cuve de réserve de produit (50) qui ne vient pas en contact avec le fluide de traitement pendant le fonctionnement de traitement régulier.

2. Dispositif (1) selon la revendication 1, **caractérisé en ce qu'**une soupape (60) est disposée dans la liaison fluidique (6) entre le réservoir de fluide de traitement (5) et la buse de nettoyage (30 à 38).

3. Dispositif (1) selon la revendication 2, **caractérisé en ce qu'**une barrière pare-vapeur est disposée dans la chambre arrière de la soupape (60) afin de réaliser une séparation stérile de la soupape (60) à l'égard d'une zone stérile du dispositif (1).

4. Dispositif (1) selon l'une quelconque des revendications précédentes, **caractérisé en ce que** la liaison fluidique (6) est en liaison fluidique avec le réservoir de fluide de traitement (5) dans la région d'un couvercle de cuve (56) de la cuve de réserve de produit (50).

5. Dispositif (1) selon l'une quelconque des revendications précédentes, **caractérisé en ce que** le réservoir de fluide de traitement (5) comprend une cuve de réserve de produit annulaire (50) et/ou une conduite annulaire, et la liaison fluidique (6) est en liaison fluidique avec le réservoir de fluide de traitement (5) à la cuve de réserve de produit annulaire (50) et/ou à la conduite annulaire.

6. Dispositif (1) selon l'une quelconque des revendications précédentes, **caractérisé en ce que** le réservoir de fluide de traitement (5) comprend une arrivée de fluide de traitement (58) permettant d'amener le fluide de traitement à un dispositif de traitement pour le traitement de récipients, de préférence à un organe de remplissage, et/ou à un dispositif de stockage, de préférence à une cuve de réserve de produit (50), et la liaison fluidique (6) est en liaison fluidique avec le réservoir de fluide de traitement (5) à l'arrivée de fluide de traitement (58).

7. Dispositif (1) selon l'une quelconque des revendications précédentes, **caractérisé en ce qu'**il est prévu un distributeur rotatif de fluide (7) avec une partie stationnaire (70) et une partie (72) tournant avec le rotor (2) pour le transfert de fluides d'une région stationnaire au rotor (2) et il n'est prévu aucune piste de distributeur séparée pour la liaison fluidique (6).

8. Dispositif (1) selon l'une quelconque des revendications précédentes, **caractérisé en ce que** le dispositif est configuré pour remplir, pour rincer et/ou pour stériliser des récipients à traiter et la liaison fluidique (6) est formée avec un réservoir de fluide de traitement (50, 58) pour recevoir du produit de remplissage, du fluide de rinçage et/ou du fluide de stérilisation.

9. Dispositif (1) selon l'une quelconque des revendications précédentes, **caractérisé en ce que** le rotor (2) est logé dans une enceinte (4) et il est prévu au moins une buse de nettoyage (30 à 38) permettant la projection d'un fluide de nettoyage et/ou d'un fluide de stérilisation sur une paroi intérieure de l'enceinte (4).

10. Procédé de nettoyage d'un dispositif (1) de traitement de récipients avec un fluide de traitement dans une installation d'embouteillage de boissons, de préférence pour le nettoyage d'un dispositif de remplissage, de rinçage ou de stérilisation, dans lequel le dispositif (1) comprend un rotor (2) tournant dans une enceinte (4) pour le traitement de récipients à traiter, au moins une buse de nettoyage (30 à 38) tournant avec le rotor (2) permettant de projeter un fluide de nettoyage sur une surface intérieure de l'enceinte, ainsi qu'un réservoir de fluide de traitement (5) tournant avec le rotor (2), dans lequel un fluide de nettoyage et/ou un fluide de stérilisation est envoyé à la buse de nettoyage (30 à 38) directement à partir du réservoir de fluide de traitement (5), **caractérisé en ce que** le réservoir de fluide de traitement (5) comprend une cuve de réserve de produit (50), et la liaison fluidique (6) est en liaison fluidique avec le réservoir de fluide de traitement (5) dans une région de la cuve de réserve de produit (50) qui ne vient pas en contact avec le fluide de traitement pendant le fonctionnement de traitement régulier.

11. Procédé selon la revendication 11, **caractérisé en ce que** l'on opère la fourniture du fluide de nettoyage et/ou du fluide de stérilisation pendant un nettoyage et/ou une stérilisation du réservoir de fluide de traitement (5).

12. Procédé selon la revendication 12, **caractérisé en ce que** l'on opère la fourniture du fluide de nettoyage et/ou du fluide de stérilisation pendant un laps de temps limité du nettoyage et/ou de la stérilisation du réservoir de fluide de traitement (5).
